# EUROPÄISCHE PATENTSCHRIFT

(11) **EP 2 179 092 B1**
(45) Veröffentlichungstag und Bekanntmachung des Hinweises auf die Patenterteilung: **10.02.2016**
(21) Anmeldenummer: 08758375.3
(22) Anmeldetag: 03.05.2008
(51) Int. Cl.: E01B 29/24

(54) **MASCHINE ZUR AUFNAHME UND LAGERUNG VON KLEINEISEN EINES GLEISES SOWIE VERFAHREN**
MACHINE FOR THE PICK-UP AND STORAGE OF TRACK FASTENINGS OF A TRACK AND METHOD THEREOF
MACHINE DE RÉCEPTION ET DE LOGEMENT DE PETIT MATÉRIEL D'UNE VOIE ET PROCÉDÉ ASSOCIÉ

(30) Priorität: 19.06.2007 AT 9472007
(43) Veröffentlichungstag der Anmeldung: 28.04.2010
(73) Patentinhaber: Plasser & Theurer Export von Bahnbaumaschinen Gesellschaft m.b.H., 1010 Wien (AT)
(72) Erfinder: THEURER, Josef, 1010 Wien (AT); BRUNNINGER, Manfred, 4203 Altenberg (AT)
(86) Internationale Anmeldenummer: PCT/EP2008/003572
(87) Internationale Veröffentlichungsnummer: WO 2008/154986

(56) Entgegenhaltungen:
- EP-A- 1 127 980
- EP-A- 1 502 993
- DE-A1- 2 930 682
- GB-A- 1 574 203
- US-A- 4 393 784
- US-A1- 2006 045 684

## Beschreibung

Die Erfindung betrifft eine Maschine zur Aufnahme und Lagerung von Kleineisen eines Gleises gemäß den im Oberbegriff von Anspruch 1 angeführten Merkmalen, sowie ein Verfahren zur Erneuerung eines Gleises gemäß den im Oberbegriff von Anspruch 7,8 angeführten Merkmalen.

Eine derartige Maschine ist durch US 4 225 429 bekannt. Mit einem zwischen endseitig positionierten Schienenfahrwerken angeordneten Raupenfahrwerk ist die Maschine auf Rippenplatten des Gleises verfahrbar.

Durch US 4 241 663 ist es bekannt, in Verbindung mit einer Gleiserneuerung das Kleineisen von den alten Schwellen abzuheben. Da zusätzlich zu diesem Materialtransport auch noch die alten und neuen Schwellen zu befördern sind, können sehr rasch Kapazitätsgrenzen erreicht werden.

Die Aufgabe der vorliegenden Erfindung liegt nun in der Schaffung einer Maschine bzw. eines Verfahrens der gattungsgemäßen Art, mit der bzw. dem auch größere Mengen an Kleineisen problemlos transportierbar sind.

Diese Aufgabe wird erfindungsgemäß mit einer Maschine der gattungsgemäßen Art durch die im Kennzeichen von Anspruch 1 angeführten Merkmale bzw. einem Verfahren gemäß Anspruch 7 gelöst.

Mit einer derartigen Ausbildung kann die Maschine in vorteilhafter Weise in Verbindung mit einer Vorstufe zum Schwellenaustausch eingesetzt werden, bei der die Altschienen für eine Zuführung von neuen Schienen von den Schwellen abgehoben werden. Durch die räumliche Abtrennung von einer nachfolgenden Maschine für den Gleisumbau kann die anmeldungsgemäße Maschine für eine besonders hohe Transportleistung für Kleineisen geschaffen werden. Parallel dazu ist es mit dem abgesenkten Raupenfahrwerk außerdem möglich, die Vorarbeit für den nachfolgenden Schwellentausch so weit voranzutreiben, dass mit den Einrichtungen zur Führung der Schienen bereits die neuen Schienen im angehobenen Zustand an die nachfolgende Maschine übergeben werden können.

Weitere Vorteile der Erfindung ergeben sich aus den Unteransprüchen und der Zeichnungsbeschreibung.

Im folgenden wird die Erfindung anhand eines in der Zeichnung dargestellten Ausführungsbeispieles näher beschrieben. Es zeigen:
Fig. 1 eine Seitenansicht einer Maschine zur Aufnahme von Kleineisen,
Fig. 2 eine vereinfachte Draufsicht auf die Maschine,
Fig. 3 und 4 je eine Seitenansicht der Maschine in Kombination mit einem Gleisumbauzug.

Wie in Fig. 1 und 2 ersichtlich, weist eine Maschine 1 zur Aufnahme von Kleineisen 2 eines Gleises 3 einen auf Schienenfahrwerken 4 verfahrbaren Maschinenrahmen 5 auf. Für die Arbeitsvorfahrt in einer Arbeitsrichtung 6 ist eine Energiezentrale 7 mit einem Fahrantrieb 8 vorgesehen.

Zwischen den Schienenfahrwerken 4 befindet sich eine Kleineisen-Aufnahmevorrichtung 9. Diese setzt sich aus zwei Förderbändern 10 zusammen, die jeweils an einem unteren Umlenkende 11 eine rotierbare Magnettrommel 12 sowie ein durch ein oberes Umlenkende 13 gebildetes Abwurfende 14 aufweisen. Diese befinden sich oberhalb des Maschinenrahmens 5 bzw. oberhalb eines Schütttrichters 15, der an einem Aufnahmeende 16 eines in Maschinenlängsrichtung verlaufenden Förderbandes 17 positioniert ist. Dieses weist ein über dem - bezüglich der Arbeitsrichtung 6 - vorderen Schienenfahrwerk 4 gelegenes Abwurfende 18 auf.

Unter dem Abwurfende 18 ist eine Übernahmestation 19 für eine Übergabe des Kleineisens 2 vom Förderband 17 auf ein Transportfahrzeug 20 vorgesehen, das auf einem angeschlossenen Waggon 21 in Maschinenlängsrichtung verfahrbar ist.

Zwischen der Kleineisen-Aufnahmevorrichtung 9 und dem - bezüglich der Arbeitsrichtung 6 - hinteren Schienenfahrwerk 4 ist ein durch Antriebe 23 höhenverstellbares Raupenfahrwerk 24 angeordnet. Dieses weist zwei in Maschinenquerrichtung voneinander distanzierte Fahrwerksteile 25 auf, die jeweils mit einem Fahrantrieb 26 ausgestattet sind.

Zwischen dem unteren Umlenkende 11 der Kleineisen - Aufnahmevorrichtung 9 und dem vorderen Schienenfahrwerk 4 sind pro Maschinenlängsseite drei durch Antriebe 28 relativ zum Maschinenrahmen 5 verstellbare, in Maschinenlängsrichtung hintereinander angeordnete Einrichtungen 29 zur Führung von Schienen 30 vorgesehen. Zusätzlich sind auch an einem hinteren Maschinenende 31 Einrichtungen 29 vorgesehen.

Ein Abstand a zwischen dem vorderen Schienenfahrwerk 4 und dem unteren Umlenkende 11 der Kleineisen - Aufnahmevorrichtung 9 ist wenigstens 50% größer als ein durch das untere Umlenkende 11 und das hintere Schienenfahrwerk 4 begrenzter Abstand b. Zwischen dem unteren Umlenkende 11 der Kleineisen - Aufnahmevorrichtung 9 und dem Raupenfahrwerk 24 ist ein höhenverstellbares Hilfs-Schienenfahrwerk 32 angeordnet.

Wie in Fig. 3 und 4 ersichtlich, ist hinter der Maschine 1 ein Gleisumbauzug 33 vorgesehen, der mit einem vorderen Maschinenende 34 durch ein Raupenfahrwerk 35 auf einer Schotterbettung 36 verfahrbar ist. Vor dem Raupenfahrwerk 35 befindet sich eine Vorrichtung 37 zur Aufnahme von alten Schwellen 38. Die Ablage neuer Schwellen 38 erfolgt durch eine in Arbeitsrichtung 6 nachfolgende Vorrichtung 39. Für die Führung der neuen Schienen 30 sind verstellbare Einrichtungen 40 mit einem Maschinenrahmen 41 verbunden.

Die Maschine 1 wird im Arbeitseinsatz kontinuierlich in der aufgezeigten Arbeitsrichtung 6 verfahren, wobei die alten Schienen 30 durch die Einrichtungen 29 von den Schwellen 38 abgehoben und mittig auf dem Gleis 3 abgelegt werden. Das Kleineisen 2 wird inklusive der freigelegten Rippenplatten durch die beiden Magnettrommeln 12 abgehoben und über das Förderband 17 auf das Transportfahrzeug 20 abgeworfen. Dieses wird nach Befüllung auf die angeschlossenen Waggons 21 verfahren, um das Kleineisen 2 abzuladen. Die anfallende Menge des Kleineisens 2 ist von der Gleisbauart abhängig und kann etwa acht Tonnen pro Kilometer betragen.

Die beiden Fahrwerksteile 25 des Raupenfahrwerkes 24 werden auf den alten Schwellen 38 verfahren, und zwar auf jenen Abschnitten, auf denen zuvor die Rippenplatten gelegen sind (s. Fig. 3). Mit den hinteren Einrichtungen 29 werden die neuen Schienen 30 angehoben und an die nachfolgenden Einrichtungen 40 des an die Maschine 1 angekuppelten Gleisumbauzuges 33 übergeben. Dieser wird durch das Raupenfahrwerk 35 auf dem Schotterbett 36 verfahren, nachdem zuvor die alten Schwellen 38 entfernt wurden. Nachfolgend werden die neuen Schwellen 38 und auf diese die neuen Schienen 30 abgelegt.

In einem in Fig. 4 dargestellten alternativen Verfahren werden die alten Schienen 30 nach der Entfernung des Kleineisens 2 provisorisch auf die alten Schwellen 38 abgelegt, wobei sich das hintere Maschinenende 31 durch das hintere Schienenfahrwerk 4 auf den alten Schienen 30 abstützt. Diese werden anschließend durch den nachfolgenden Gleisumbauzug 33 angehoben und durch die neuen Schienen 30 ersetzt.

Alternativ können aber auch die neuen Schienen 30 bereits provisorisch vor dem genannten hinteren Schienenfahrwerk 4 des hinteren Maschinenendes 31 auf die alten Schwellen 38 abgelegt werden. Die neuen Schienen 30 werden anschließend für die Schwellenerneuerung ausgespreizt und anschließend auf die neuen Schwellen 38 abgelegt.

## Patentansprüche

1. Maschine zur Aufnahme und Lagerung von Kleineisen (2) eines Gleises (3), mit einem zwischen zwei Schienenfahrwerken (4) auf einem Maschinenrahmen (5) angeordneten, höhenverstellbaren Raupenfahrwerk (24) sowie mit einer Kleineisen - Aufnahmevorrichtung (9), **gekennzeichnet durch** folgende Merkmale:
a) die Kleineisen - Aufnahmevorrichtung (9) besteht aus zwei Förderbändern (10), die jeweils an einem unteren Umlenkende (11) eine rotierbare Magnettrommel (12) und ein **durch** ein oberes Umlenkende (13) gebildetes Abwurfende (14) aufweisen, das oberhalb des Maschinenrahmens (5) positioniert ist,
b) das Raupenfahrwerk (24) ist zwischen der Kleineisen - Aufnahmevorrichtung (9) und dem - bezüglich einer Arbeitsrichtung (6) - hinteren Schienenfahrwerk (4) angeordnet,
c) zwischen dem unteren Umlenkende (11) der Kleineisen - Aufnahmevorrichtung (9) und dem vorderen Schienenfahrwerk (4) sind pro Maschinenlängsseite wenigstens zwei **durch** Antriebe (28) relativ zum Maschinenrahmen (5) verstellbare, in Maschinenlängsrichtung hintereinander angeordnete Einrichtungen (29) zur Führung von Schienen (30) vorgesehen.

2. Maschine nach Anspruch 1, **dadurch gekennzeichnet, dass** an einem hinteren Maschinenende (31) pro Maschinenlängsseite wenigstens zwei durch Antriebe (28) relativ zum Maschinenrahmen (5) verstellbare, in Maschinenlängsrichtung hintereinander angeordnete Einrichtungen (29) zur Führung von Schienen (30) vorgesehen sind.

3. Maschine nach Anspruch 1, **dadurch gekennzeichnet, dass** ein Abstand a zwischen dem vorderen Schienenfahrwerk (4) und dem unteren Umlenkende (11) der Kleineisen - Aufnahmevorrichtung (9) wenigstens 50% größer ist als ein durch das untere Umlenkende (11) und das hintere Schienenfahrwerk (4) begrenzter Abstand b.

4. Maschine nach einem der Ansprüche 1, 2 oder 3, **dadurch gekennzeichnet, dass** zwischen dem unteren Umlenkende (11) der Kleineisen - Aufnahmevorrichtung (9) und dem Raupenfahrwerk (24) ein höhenverstellbares Hilfs-Schienenfahrwerk (32) angeordnet ist.

5. Maschine nach einem der Ansprüche 1 bis 4, **dadurch gekennzeichnet, dass** ein an die Abwurfenden (14) der beiden Förderbänder (10) der Kleineisen - Aufnahmevorrichtung (9) anschließendes, in Maschinenlängsrichtung verlaufendes Förderband (17) vorgesehen ist, dessen Abwurfende (18) über dem vorderen Schienenfahrwerk (4) vorgesehen ist.

6. Maschine nach Anspruch 5, **dadurch gekennzeichnet, dass** unter dem Abwurfende (18) eine Übernahmestation (19) für eine Übergabe des Kleineisens (2) vom Förderband (17) auf ein in Maschinenlängsrichtung auf angeschlossenen Waggons (21) verfahrbares Transportfahrzeug (20) vorgesehen ist.

7. Verfahren zur Erneuerung eines Gleises (3) mit einer Schienenfahrwerke (4) und ein Raupenfahrwerk (24) aufweisenden Maschine, wobei Schienen (30) und Schwellen (38) unter kontinuierlicher Arbeitsvorfahrt erneuert werden und Kleineisen (2) vor der Entfernung der alten Schienen (30) von den Schwellen (38) gelöst und in einem Container gesammelt wird, **dadurch gekennzeichnet, dass** vor der - mittels einer Magnettrommel (12) erfolgenden - Entfernung des Kleineisens (2) die alten Schienen (30) von den Schwellen (38) abgehoben werden, und dass nach der Entfernung des Kleineisens (2) die neuen Schienen (30) provisorisch auf den alten Schwellen (38) abgelegt und für den Austausch der Schwellen (38) wieder abgehoben werden.

8. Verfahren zur Erneuerung eines Gleises (3) mit einer Schienenfahrwerke (4) und ein Raupenfahrwerk (24) aufweisenden Maschine, wobei Schienen (30) und Schwellen (38) unter kontinuierlicher Arbeitsvorfahrt erneuert werden und Kleineisen (2) vor der Entfernung der alten Schienen (30) von den Schwellen (38) gelöst und gesammelt wird, **dadurch gekennzeichnet, dass** vor der - mittels einer Magnettrommel (12) erfolgenden - Entfernung des Kleineisens (2) die alten Schienen (30) von den Schwellen (38) abgehoben werden, und dass parallel dazu die neuen Schienen (30) vom Gleis (3) abgehoben und nach der Einbringung der neuen Schwellen (38) auf diese abgelegt werden.

## Claims

1. A machine for picking up and storing rail fastenings (2) of a track (3), including a vertically adjustable crawler track (24) arranged between two on-track undercarriages (4) on a machine frame (5) and a rail fastening pickup device (9), **characterized by the following features:**
a) the rail fastening pickup device (9) consists of two conveyor belts (10), each having a rotatable magnetic drum (12) at a lower deflection end (11) and a discharge end (14), formed by an upper deflection end (13), which is positioned above the machine frame (5),
b) the crawler track (24) is arranged between the rail fastening pickup device (9) and the rear on-track undercarriage (4) with regard to a working direction (6),
c) between the lower deflection end (11) of the rail fastening pickup device (9) and the front on-track undercarriage (4), at least two devices (29) for guiding rails (30) are provided per longitudinal side of the machine, the devices (29) being adjustable by drives (28) relative to the machine frame (5) and arranged one following the other in the longitudinal direction of the machine.

2. A machine according to claim 1, **characterized in that** at least two devices (29) for guiding rails (30) are provided per longitudinal side of the machine at a rear machine end (31), the devices (29) being adjustable by drives (28) relative to the machine frame (5) and arranged one following the other in the longitudinal direction of the machine.

3. A machine according to claim 1, **characterized in that** a distance a between the front on-track undercarriage (4) and the lower deflection end (11) of the rail fastening pickup device (9) is greater by at least 50% than a distance b delimited by the lower deflection end (11) and the rear on-track undercarriage (4).

4. A machine according to one of claims 1, 2 or 3, **characterized in that** a vertically adjustable auxiliary on-track undercarriage (32) is arranged between the lower deflection end (11) of the rail fastening pickup device (9) and the crawler track (24).

5. A machine according to one of claims 1 to 4, **characterized in that** a conveyor belt (17), adjoining the discharge ends (14) of the two conveyor belts (10) of the rail fastening pickup device (9) and extending in the longitudinal direction of the machine, is provided whose discharge end (18) is provided above the front on-track undercarriage (4).

6. A machine according to claim 5, **characterized in that** provided underneath the discharge end (18) is a receiving station (19) for transfer of the rail fastenings (2) from the conveyor belt (17) to a transport vehicle (20) mobile on an attached wagons (21) in the longitudinal direction of the machine.

7. A method of renewing a track (3) by means of a machine having on-track undercarriages (4) and a crawler track (24), wherein rails (30) and sleepers (38) are renewed in the course of continuous working advance and, prior to the removal of the old rails (30), rail fastenings (2) are detached from the sleepers (38) and collected in a container, **characterized in that,** prior to the removal of the rail fastenings (2) taking place by means of a magnetic drum (12), the old rails (30) are lifted from the sleepers (38), and that, after the removal of the rail fastenings (2), the new rails (30) are laid provisionally upon the old sleepers (38) and lifted again for exchanging the sleepers (38).

8. A method of renewing a track (3) by means of a machine having on-track undercarriages (4) and a crawler track (24), wherein rails (30) and sleepers (38) are renewed in the course of continuous working advance and, prior to the removal of the old rails (30), rail fastenings (2) are detached from the sleepers (38) and collected, **characterized in that**, prior to the removal of the rail fastenings (2) taking place by means of a magnetic drum (12), the old rails (30) are lifted from the sleepers (38), and that, parallel thereto, the new rails (30) are lifted from the track (3) and, after the insertion of the new sleepers (38), are laid upon the same.

## Revendications

1. Machine de réception et stockage de petit matériel de voie (2) d'une voie ferrée (3), avec un mécanisme de roulement sur chenilles réglable en hauteur (24) disposé entre deux mécanismes de roulement ferroviaires (4) sur un châssis de machine (5) ainsi qu'avec un dispositif de réception de petit matériel de voie (9), **caractérisée par les caractéristiques suivantes :**
a) le dispositif de réception de petit matériel de voie (9) se compose de deux bandes transporteuses (10) qui présentent chacune à une extrémité de renvoi inférieure (11) un tambour magnétique rotatif (12) et une extrémité de déchargement (14) formée par une extrémité de renvoi supérieure (13) qui est positionnée au-dessus du châssis de machine (5),
b) le mécanisme de roulement sur chenilles (24) est disposé entre le dispositif de réception de petit matériel de voie (9) et le mécanisme de roulement ferroviaire arrière (4) par rapport à un sens de travail (6),
c) au moins deux dispositifs (29) pouvant être déplacés par des entraînements (28) par rapport au châssis de machine (5), disposés l'un derrière l'autre dans la direction longitudinale de machine, pour le guidage de rails (30) sont prévus par côté longitudinal de machine entre l'extrémité de renvoi inférieure (11) du dispositif de réception de petit matériel de voie (9) et le mécanisme de roulement ferroviaire avant (4).

2. Machine selon la revendication 1, **caractérisée en ce qu'**au moins deux dispositifs (29) pouvant être déplacés par des entraînements (28) par rapport au châssis de machine (5), disposés l'un derrière l'autre dans la direction longitudinale de machine, pour le guidage de rails (30) sont prévus par côté longitudinal de machine à une extrémité de machine arrière (31).

3. Machine selon la revendication 1, **caractérisée en ce qu'**un écart a entre le mécanisme de roulement ferroviaire avant (4) et l'extrémité de renvoi inférieure (11) du dispositif de réception de petit matériel de voie (9) est au moins 50 % supérieur à un écart b limité par l'extrémité de renvoi inférieure (11) et le mécanisme de roulement ferroviaire arrière (4).

4. Machine selon une des revendications 1, 2 ou 3, **caractérisée en ce qu'**un mécanisme de roulement ferroviaire auxiliaire réglable en hauteur (32) est disposé entre l'extrémité de renvoi inférieure (11) du dispositif de réception de petit matériel de voie (9) et le mécanisme de roulement sur chenilles (24).

5. Machine selon une des revendications 1 à 4, **caractérisée en ce qu'**une bande transporteuse (17) se rattachant aux extrémités de déchargement (14) des deux bandes transporteuses (10) du dispositif de réception de petit matériel de voie (9), s'étendant dans la direction longitudinale de machine, dont l'extrémité de déchargement (18) est prévue au-dessus du mécanisme de roulement ferroviaire avant (4), est prévue.

6. Machine selon la revendication 5, **caractérisée en ce qu'**une station de transfert (19) pour une remise du petit matériel de voie (2) de la bande transporteuse (17) à un véhicule de transport (20) pouvant être déplacé dans la direction longitudinale de machine sur des wagons rattachés (21) est prévue sous l'extrémité de déchargement (18).

7. Procédé de renouvellement d'une voie ferrée (3) avec une machine présentant des mécanismes de roulement ferroviaires (4) et un mécanisme de roulement sur chenilles (24), dans lequel des rails (30) et des traverses (38) sont renouvelés avec une avancée de travail continue et du petit matériel de voie (2) est détaché avant le retrait des anciens rails (30) des traverses (38) et rassemblé dans un container, **caractérisé en ce qu**'avant le retrait du petit matériel de voie (2) s'effectuant au moyen d'un tambour magnétique (12), les anciens rails (30) sont soulevés des traverses (38), et qu'après le retrait du petit matériel de voie (2), les nouveaux rails (30) sont déposés provisoirement sur les anciennes traverses (38) et de nouveau soulevés pour l'échange des traverses (38).

8. Procédé de renouvellement d'une voie ferrée (3) avec une machine présentant des mécanismes de roulement ferroviaires (4) et un mécanisme de roulement sur chenilles (24), dans lequel des rails (30) et des traverses (38) sont renouvelés avec une avancée de travail continue et du petit matériel de voie (2) est détaché et rassemblé avant le retrait des anciens rails (30) des traverses (38), **caractérisé en ce qu'**avant le retrait du petit matériel de voie (2) s'effectuant au moyen d'un tambour magnétique (12), les anciens rails (30) sont soulevés des traverses (38), et que parallèlement à cela, les nouveaux rails (30) sont soulevés de la voie ferrée (3) et déposés sur les nouvelles traverses (38) après la mise en place de celles-ci.
